# EUROPÄISCHE PATENTSCHRIFT

(11) **EP 2 095 887 B1**
(45) Veröffentlichungstag und Bekanntmachung des Hinweises auf die Patenterteilung: **21.11.2012**
(21) Anmeldenummer: 09153937.9
(22) Anmeldetag: 27.02.2009
(51) Int. Cl.: B07C 3/02

(54) **Vorrichtung und Verfahren zum Sortieren von Gegenständen**
Device and process for sorting objects
Dispositif et procédé de tri d'objets

(30) Priorität: 29.02.2008 DE 102008012027
(43) Veröffentlichungstag der Anmeldung: 02.09.2009
(73) Patentinhaber: Siemens Aktiengesellschaft, 80333 München (DE)
(72) Erfinder: Berdelle-Hilge, Peter, Dr., 78464 Konstanz (DE)

(56) Entgegenhaltungen:
- WO-A-2004/071680
- WO-A-2006/100598

## Beschreibung

Die Erfindung betrifft eine Vorrichtung und ein Verfahren zum Sortieren von Gegenständen, insbesondere von adressierten Postsendungen.

Eine Vorrichtung mit den Merkmalen des Oberbegriffs des Anspruchs 1 und ein Verfahren mit den Merkmalen des Oberbegriffs des Anspruchs 11 sind aus WO 2006/100598 A1 bekannt.

In WO 2006/100598 A1 wird eine Sortiervorrichtung für Postsendungen beschreiben. Diese Sortiervorrichtung weist eine Endlos-Taschen-Förderbahn mit vielen Speichertaschen, eine Beladeeinrichtung zum Beladen der Speichertaschen sowie eine Endlos-Ausgabe-Förderbahn auf. Falls sich eine Speichertasche in einem Überlappungsbereich zwischen der Endlos-Taschen-Förderbahn und der Endlos-Ausgabe-Förderbahn befindet, so vermag die Speichertasche einen Gegenstand in die Endlos-Ausgabe-Förderbahn abzugeben. Dieser Überlappungsbereich hat eine U-förmige Gestalt. In WO 2006/100598 A1 gelangen zu sortierende Postsendungen vom Vereinzeler 1 in eine Pufferspeichereinrichtung 2. Diese Pufferspeichereinrichtung 2 verbringt jede Postsendung in eine Puffertasche 3, vgl. Fig. 2. Jede Postsendung gleitet danach dann aus der Puffertasche 3 in eine Tasche 6 eines Zwischenspeichers 5, wenn die Puffertasche 3 sich im Überlappungsbereich befindet. Aus dieser Tasche 6 gleitet die Postsendung auf einen Abschnitt einer horizontal arbeitenden Ausgangsfördereinrichtung 7, welche die zu sortierenden Postsendungen in einen Behälter 9 verbringt und dort stapelt.

In DE 10305847 B3, WO 2004/071680 A1 und US 2006/0102529 A1 wird eine Sortieranlage mit drei parallelen Sendungspufferspeichern 1 beschrieben, vgl. Fig. 1. Jeder Sendungspufferspeicher 1 transportiert jeweils mehrere aufrecht stehende Postsendungen in mehreren Speichertaschen 10. Jeweils einem halbkreisförmigen Abschnitt eines Sendungspufferspeichers 1 ist eine Beladestation 7 angeordnet, welche Postsendungen seitlich in die Speichertaschen des zugeordneten Sendungspufferspeichers 1 einschiebt. Jede Beladestation 7 wird von einer Eingabeeinheit 2 beschickt, so dass insgesamt sechs Eingabeeinheiten 2 und Beladestationen 7 vorhanden sind. Unterhalb der Sendungspufferspeicher 1 werden Transportbehälter 12 auf einer geschlossenen mäanderförmigen Transportbahn 9 bewegt, die unterhalb jedes Sendungspufferspeichers 1 vorbeiführt. Eine Postsendung 11 gleitet aus einer Speichertasche 10 schräg nach unten in einen transportierten Behälter 12, vgl. Fig. 2.

In DE 102004033564 B3, WO 2006/005394 A1 und US 2007/0090027 A1 wird eine Sortiereinrichtung für flache Postsendungen beschrieben. Ein Sendungspufferspeicher 1 transportiert Speichertaschen 15 entlang einer geschlossenen Förderschleife mit zwei geraden Abschnitten 9 und zwei gebogenen Verbindungsabschnitten 10. An einem gebogenen Verbindungsabschnitt 10 befinden sich zwei parallel arbeitende Beladestationen 7, welche Postsendungen einzeln in zuvor leere Speichertaschen 15 einspeisen. Eine Eingabeeinheit 2 mit zwei Vereinzelern 3, einer Ausrichtstrecke 4 und einem Adressleser 5 hat diese Postsendungen zuvor vereinzelt und zu den parallelen Beladestationen 7 transportiert, vgl. Fig. 1. Unterhalb des Taschenkranzes mit den Speichertaschen 15 befinden sich mehrere ortsfeste Zwischenspeicher 16. Eine Postsendung lässt sich dann aus einer Speichertasche 15 in einen ortsfesten Zwischenspeicher 16 abgeben, wenn die gefüllte Speichertasche 15 einen geraden Abschnitt 9 durchläuft. Unterhalb der Zwischenspeicher 16 befindet sich eine Transporteinrichtung, welche mehrere nach oben offene Behälter 17 entlang einer geschlossenen Transportbahn 11 bewegt, und zwar entgegengesetzt zur Transportrichtung des Taschenkranzes. Eine Postsendung lässt sich aus einem ortsfesten Zwischenspeicher 16 in einen Behälter 17 abgeben, vgl. Fig. 2.

In DE 10342463 B3, WO 2005/025764 A1 und US 2006/0259185 A1 wird eine Sortieranlage für flache Postsendungen 4 beschrieben. Postsendungen 4 werden mittels einer Vereinzelungseinrichtung 1 vereinzelt und zu einer Pufferspeichereinrichtung 2 geleitet. Eine Beladestation verbringt jede Postsendung 4 in jeweils eine bewegte Puffertasche 3. Möglich ist, dass mehrere Vereinzelungseinrichtungen 1 und Beladestationen parallel arbeiten. Unterhalb der bewegten Puffertaschen 3 befindet sich ein umlaufender Taschenring 5 mit Taschen 6, vgl. Fig. 3. Die Puffertaschen 3 und die Taschen 6 werden in die gleiche Richtung bewegt. Unterhalb der Taschen 6 ist ein Sammelband 7 angeordnet, das in mehrere Abschnitte 8 unterteilt ist, vgl. Fig. 2. Jeder Abschnitt 8 wird dergestalt entlang eines Überdeckungsbereichs bezüglich der Taschen 6 transportiert, dass jede Tasche 6 Postsendungen auf jeden Abschnitt 8 ablegen kann. Das Förderband 7 mit den Abschnitten 8 wird gegenläufig zu dem Taschenring 5 mit den Taschen 6 transportiert. Die Postsendungen auf den Abschnitten 8 werden zu einem Behälter 9 verbracht, so dass im Behälter 9 eine Abfolge sortierter Postsendungen aus mehreren Abschnitten 8 erzeugt wird, vgl. Fig. 4a bis Fig. 4f. Zwei derartige Sortieranlagen lassen sich so miteinander verbinden, dass eine Gesamt-Anlage mit einem durchgehenden Taschenring 5 und zwei Pufferspeichereinrichtungen 2 entstehen, vgl. Fig. 5 und Fig. 6.

Die Sortieranlage von US 7,235,756 B2, US 7728244 B2, EP 1500440 B1 und EP 1970131 B1 vermag drei verschiedene Arten von Postsendungen zu sortieren: Standardbriefe ("letters"), Großbriefe ("flats") und schwer zu verarbeitende Postsendungen. Die verwendete "DPP unit 2" besitzt ein "conveyor system 9" mit mehreren "trucks 11", die sich entlang einer Förderbahn 13 bewegen, vgl. Fig. 1. Jeder "truck 11" besitzt einen eigenen Antrieb und mehrere Aufnahmefächer für jeweils eine Postsendung, vgl. Fig. 4. Die "DPP unit 2" besitzt weiterhin drei "feeder 15a, 15b, 15c" für die drei Arten von Postsendungen und ein "accumulating device 20" unterhalb der "trucks 11". Das "accumulating device 20" besitzt ein Horizontal-Förderband und mehrere Aufnahmeeinheiten ("accumulation units 59"), vgl. Fig. 12c und Fig. 12d. Sobald ein "truck 11" sich in einer "unloading portion 13s" der Förderbahn 13 befindet, kann eine Postsendung aus einem Aufnahmefach des "trucks 11" in eine "accumulating unit 59" gleiten. Die Sortieranlage führt mehrere Sortierläufe durch, die aufeinander folgen, um die Postsendungen auf Gangfolge ("delivery sequence") genau zu sortieren.

In US 2004/0200761 A1 und US 7,282,658 B2 wird eine Sortieranlage beschrieben, welche zwei Arten von Postsendungen auf eine Gangfolge ("delivery sequence") unter Zielpunkten ("delivery points") sortiert. Die Sortieranlage besitzt drei parallel arbeitende "feeding devices 102, 104, 106" mit jeweils einem "letter feeder 102a, 104a, 106a" für Standardbriefe ("letters") und jeweils einen "flat feeder 102b, 104b, 106b" für Großbriefe ("flats"), vgl. Fig. 1. Ein "pausing device P" ermöglicht es, zeitweise das Einspeisen von Großbriefen zu unterbinden. Zu einem "letter feeder 102a" wird ein vorsortierter Stapel von Standardbriefen transportiert. Ein "packet former 102" des "letter feeder 102a" erzeugt aus diesem Stapel mehrere Pakete mit Standardbriefen, wobei alle Postsendungen eines Pakets die gleiche Zieladresse haben. In einem Schritt 300 werden die Standardbriefe auf Gangfolge genau vorsortiert ("pre-sequence") vgl. Fig. 3. Ein erster Sortierlauf ("first pass") für die Großbriefe wird durchgeführt, vgl. Schritte 302. In einem zweiten Sortierlauf ("second pass") für die Großbriefe werden Stapel von Standardbriefen in die Abfolge von Großbriefen eingespeist, vgl. den Schritt 304. Die sortierten Postsendungen beider Arten werden in "output bins" ausgeschleust, vgl. den Schritt 306.

In US 6,501,041 B1 wird eine Sortieranlage für Postsendungen beschrieben, die mehrere Eingabeeinrichtungen in Form von "infeed stations", eine Fördereinrichtung, eine Vielzahl von Abwurftrichtern ("chutes") und mehrere waagrechte Förderbänder besitzt. Die Förderbänder führen unter den Abwurftrichtern vorbei. Die Fördereinrichtung transportiert Postsendungen an den Abwurfbehältern vorbei. Abhängig von einem Sortierplan wird jede Postsendung im ersten Sortierlauf in jeweils einen Abwurftrichter verbracht und fällt durch diesen Trichter in einen Behälter, der auf einem Förderband steht. Der Behälter transportiert Postsendungen zurück zur Eingabeeinrichtung, wonach ein zweiter Sortierlauf durchgeführt wird. Fig. 1 von US 6,501,041 B1 zeigt eine Anlage 10 mit zwei "primary sort assemblies 12a, 12b" und einer "delivery point sequence sort assembly 14". Jede "primary sort assembly 12a, 12b" umfasst jeweils einen "induct 16" und einen "sorter 18". Ein "conveying assembly 24" verbindet die "outputs 26" der "primary sort assembly 12a, 12b" mit dem "induct 20" und transportiert gefüllte Behälter 30 zum "induct 20".

In US 5,353,912 und EP 556159 B1 wird eine Sortieranlage mit einer "gross distribution facility 101" und mehreren "fine distribution facilities 1, 1a" beschrieben. Jede "distribution facility 1, 1a, 101" hat jeweils eine geschlossene Förderbahn ("closed rail 3, 3a, 103") mit einer "loop 2, 2a, 102" und jeweils mehreren "carts 5, 105", die entlang der geschlossenen Förderbahn 3, 3a, 103 bewegt werden. Beladestationen 9 verbringen "packages" in zuvor freie "carts 5, 105". Aus einem "cart 5, 105" gleitet ein "package" entlang einer geneigten "chute 15" zu einer "target station 11".

In US 5,462,268 wird eine Sortieranlage beschrieben, bei der ein "entry conveyor 2" mit "belts 3, 4" Postsendungen in einen "temporary storage device 1" verbringt. Ein "reception conveyor 11" nimmt die Postsendungen in mehrere "carriages 12" auf und transportiert die gefüllten "carriages 12" in eine Transportrichtung F1 senkrecht zur vorherigen Transportrichtung ab. Aus den "carriages 12" gleiten die Postsendungen in "containers 6" eines "exit conveyor 5", vgl. Fig. 2.

In US 5,994,657 und EP 820818 B1 wird eine Sortieranlage mit einer Fördereinrichtung 10 in Form eines Karussells mit mehreren Zellen 12 beschrieben. Die Zellen 12 werden entlang einer geschlossenen Förderbahn mit zwei geraden Abschnitten 18, 19 und zwei halbkreisförmigen Abschnitten 16, 17 transportiert, vgl. Fig. 1. Entlang der beiden geraden Abschnitte 18, 19 sind "bins or receptacles 50" angeordnet. Eine "mail piece transfer device 30" schiebt eine Postsendung durch eine Öffnung 13 in eine Zelle 12 ein. Ein "bin or receptacle 50" wird für diese Postsendung ausgewählt, und die Postsendung in der Zelle 12 wird bis zur ausgewählten "bin or receptacle 50" transportiert und in diese ausgegeben, vgl. Fig. 1 und Fig. 2.

In US 6,505,730 B1 und EP 1093862 A1 wird eine Sortieranlage mit einer Fördereinrichtung 2 beschrieben, welche eine geschlossene Förderbahn R beschreibt. Diese geschlossene Förderbahn R besitzt einen Abschnitt in einer unteren Ebene A und einen Abschnitt in einer oberen Ebene B sowie einen ansteigenden Verbindungsabschnitt 12 und einen absteigenden Verbindungsabschnitt 13. Mehrere Einspeisungsstationen 6 verbringen "packages" in die geschlossene Förderbahn R, nachdem die "packages 3" von "forming groups 4, 5" erzeugt wurden. Die "packages 3" werden an einem "barcode reader 14" vorbei transportiert und zu jeweils einer "target group 7, 8" verbracht. An jeder "target group 7, 8" führt eine Rampe 9 "packages 3" aus der jeweiligen Ebene A, B herab zur "target group 7, 8".

In US 6,644,461 B1 wird eine Sortieranlage für flache Postsendungen beschrieben. Ein "entry conveyor 2" mit zwei Förderbändern 3, 4 transportiert aufrecht stehende flache Postsendungen auf einen "intermediate conveyor 7" zu und speist die Postsendungen 9 in jeweils ein "receptacle 8" ein. Beim Einspeisen wird eine Postsendung 9 von einem "injection system 14" eingespeist. Jedes "receptacle 8" wird von zwei "panels 10, 11" definiert und ist mittels einer "bracket 12" an einer "structure 13" befestigt. Das "injection system 14" speist eine Postsendung 9 mittels mehrerer angetriebener elastisch deformierbarer "elastomere wheels 15" an, vgl. Fig. 1 und die Detailansicht von Fig. 2. Ein "exit conveyor 5" mit "buckets 6" nimmt danach die Postsendungen 9 auf und transportiert sie vom "conveyor 7" weg.

In WO 2006/029212 A2 und US 2006/0278501 A1 werden ein "conveyor/sorter apparatus and method" für Postsendungen beschrieben. Ein "main track assembly 70" bewegt mehrere "cartridges 40" hintereinander entlang einer geschlossenen Förderbahn, welche zwei gerade Abschnitte 71a und zwei gebogene Abschnitte 71b aufweist. Dadurch werden zwei parallele gerade "sorter legs 72" und zwei "curved legs 73" gebildet, vgl. Fig. 1. An einem "sorter leg 72" befindet sich eine "induction section 74", welche vereinzelte Postsendungen von einem "feeder 90" aufnimmt und in "cartridges 40" einspeist. Eine Postsendung wird in ein "cartridge 40" eingespeist und gleitet später aus diesem "cartridge 40" durch eine "chute 100" in ein "bin 32" auf einem "conveyor 33A, 33B", vgl. Fig. 2.

In US 2005/0173312 A1 wird in einem einzigen Sortierlauf ("single pass") eine Gangfolge unter Postsendungen hergestellt. Ein "feeder 102" mit einem Anfang 102a und einem Ende 102b führt einen vereinzelten Strom von Postsendungen zu einem "feed track 104", vgl. Fig. 1. Ein "flat thickness device 106" misst die Dicke jeder Postsendung. Ein "OCR device" entziffert die Zustellinformation auf jeder Postsendung. Der "feed track 104" transportiert die Postsendungen zu einem "cell movement mechanism 112" mit einem äußeren geschlossenen "carriage or track 112a" und einem inneren geschlossenen "carriage or track 112b". Mehrere "holders 114, 114-n+1" vermögen Postsendungen zu halten und entlang der äußeren "carriage 112a", der inneren "carriage 112b" und zwischen den beiden "carriages 112a, 112b" hin und her zu transportieren, letzteres mittels eines "sliding actuator mechanims". Ein "packager 116" nimmt Postsendungen auf, die von den "holders 114" der inneren "carriage 112" abgegeben werden, und gibt die abgegebenen Postsendungen in einen Behälter 118 ab. Fig. 3 veranschaulicht, wie "holders 114" mit Postsendungen vom äußeren "carriage 112a" zum inneren "carriage 112b" verbracht werden.

In US 6,978,192 B2 und US 2005/0222708 A1 wird ebenfalls ein Verfahren beschrieben, um in einem einzigen Sortierlauf Postsendungen auf Gangfolge genau zu sortieren. Mehrere "feeders 102" verbringen vereinzelte Postsendungen zu einem "transport system or feed track 104". Jeder "feeder 106" oder das "transport system 104" führen die Postsendungen an einem "OCR/barcode reader" vorbei. Das "transport system 104" besitzt einen gebogenen Abschnitt, von dem mehrere Verbindungsstrecken abzweigen, vgl. Fig. 1. Jede Verbindungsstrecke fungiert als eine "injection station 106, ..., 106-n", welche Postsendungen in ein geschlossenes inneres "transport system 108" einspeist. Das innere "transport system 108" verbringt die Postsendungen bis zu einem "buffer 114". Am Ende des "buffers 114" befindet sich eine "pitch control unit 116". Das innere "transport system 108" führt durch den "buffer 114" hindurch und an der "pitch control unit 116" vorbei, vgl. Fig. 1.

In US 2007/0203612 A1 wird eine Sortieranlage 100 mit einem "continuous loop conveyor path 160" beschrieben. Mehrere parallel arbeitende "feeder 1, 2" beschicken den "conveyor path 160" mit Postsendungen, z. B. mit Paketen. Der "conveyor path 160" gibt die Postsendungen an mehrere "output sections 1, 2" ab, vgl. Fig. 1. Alle Postsendungen mit einem ersten Attribut gelangen zum "feeder 1" und über den "conveyor path 160" in die "output section 1". Alle Postsendungen mit einem zweiten Attribut gelangen zum "feeder 2" und über den "conveyor path 160" in die "output section 2", vgl. Fig. 2. Die Postsendungen mit beiden Attributen werden also gemischt auf den "conveyor path 160" transportiert.

In US 2005/0205473 A1 wird ein Verfahren beschrieben, um in mehreren Sortierläufen Postsendungen auf Zustelladressen in R Zustellrouten ("carrier routes") genau zu sortieren. Eine erste Teilmenge mit X Zustellrouten und eine zweite Teilmenge mit S Zustellrouten werden definiert. In einem ersten Sortierlauf werden die eintreffenden Postsendungen auf N1 Stapel für die X Zustellrouten der ersten Menge und N2 Stapel für die S Zustellrouten der zweiten.Menge aufgeteilt. In einem zweiten Sortierlauf werden die N1 Stapel auf X Mengen für die X Zustellrouten aufgeteilt, wobei M1 Stapel mit sortierten Postsendungen gebildet werden. In einem zweiten Sortierlauf werden die N2 Stapel für die S Zustellrouten auf S Mengen für die S Zustellrouten aufgeteilt, wobei M2 Stapel von sortierten Postsendungen gebildet werden.

Der Erfindung liegt die Aufgabe zugrunde, eine Vorrichtung mit den Merkmalen des Oberbegriffs des Anspruchs 1 und ein Verfahren mit den Merkmalen des Oberbegriffs des Anspruchs 11 bereitzustellen, die sich sowohl für eine Sortierung mit einem Sortierlauf als auch für eine Sortierung mit mehreren Sortierläufen verwenden lässt.

Die Aufgabe wird durch eine Vorrichtung mit den Merkmalen des Anspruchs 1 und ein Verfahren mit den Merkmalen des Anspruchs 11 gelöst. Vorteilhafte Ausgestaltungen sind in den Unteransprüchen angegeben.

Die lösungsgemäße Vorrichtung umfasst
- eine Eingabe-Fördereinrichtung,
- eine Ausgabe-Fördereinrichtung,
- mindestens zwei Beladeeinrichtungen,
- mindestens zwei Entladeeinrichtungen und
- einen Antrieb.

Jede Beladeeinrichtung ist dazu ausgestaltet, die Eingabe-Fördereinrichtung mit mindestens einem Gegenstand zu befüllen, wenn die Eingabe-Fördereinrichtung an der Beladeeinrichtung vorbeigeführt wird.

Die Eingabe-Fördereinrichtung ist dazu ausgestaltet, mindestens einen Gegenstand von einer Beladeeinrichtung zum Übergabebereich zu transportieren.

Der Antrieb ist dazu ausgestaltet, die Eingabe-Fördereinrichtung relativ zur Ausgabe-Fördereinrichtung zu bewegen. Die Eingabe-Fördereinrichtung und die Ausgabe-Fördereinrichtung überlappen sich in mindestens einem Übergabebereich dergestalt, dass ein zu sortierender Gegenstand aus der Eingabe-Fördereinrichtung in die oder auf die Ausgabe-Fördereinrichtung übergeben werden kann.

Die Ausgabe-Fördereinrichtung ist dazu ausgestaltet, mindestens einen Gegenstand vom Übergabebereich zu einer der Entladeeinrichtungen zu transportieren.

Jede Entladeeinrichtung ist dazu ausgestaltet, die Entnahme mindestens eines Gegenstands, der sich in der oder auf der Ausgabe-Fördereinrichtung befindet, aus der Ausgabe-Fördereinrichtung zu ermöglichen.

Die Vorrichtung lässt sich zwischen einem eingabeoptimierten und einem ausgabeoptimierten Modus umschalten. Im eingabeoptimierten Modus sind beide Beladeeinrichtungen und eine Entladeeinrichtung aktiviert. Im ausgabeoptimierten Modus sind eine Beladeeinrichtungen und beide Entladeeinrichtungen aktiviert.

Wird die Vorrichtung im eingabeoptimierten Modus betrieben, so ist die Vorrichtung wie folgt konfiguriert: Der Antrieb vermag die Eingabe-Fördereinrichtung an beiden Beladeeinrichtungen und die Ausgabe-Fördereinrichtung an der aktivierten Entladeeinrichtung vorbeizuführen.

Wird die Vorrichtung im ausgabeoptimierten Modus betrieben, so ist die Vorrichtung wie folgt konfiguriert: Der Antrieb vermag die Eingabe-Fördereinrichtung an der aktivierten Beladeeinrichtung und die Ausgabe-Fördereinrichtung an beiden Entladeeinrichtungen vorbeizuführen.

Die erfindungsgemäße Lösung ermöglicht es, zwischen dem eingabeoptimierten und dem ausgabeoptimierten Modus umzuschalten, ohne bauliche Veränderungen an der Vorrichtung vorzunehmen. Falls die Vorrichtung die Gegenstände in mehreren Sortierläufen sortiert, so wird hierfür die Vorrichtung in dem eingabeoptimierten Modus betrieben. Mehrere Sortierläufe sind erforderlich, wenn die Gegenstände nach mehr Sortierklassen sortiert werden sollen, als die Sortieranlage Sortierausgänge hat. In diesem Fall werden in jedem Sortierlauf Gegenstände unterschiedlicher Sortierklassen in denselben Sortierausgang ausgeschleust. Nach dem letzten Sortierlauf sind die Gegenstände in jedem Sortierausgang gemäß einer vorgegebenen Reihenfolge unter Sortierklassen sortiert.

Falls die Vorrichtung die Gegenstände in einem einzigen Sortierlauf sortiert werden, so wird hierfür die Vorrichtung in dem ausgabe optimierten Modus betrieben. Beispielsweise sollen in einem Sortierlauf Gegenstände unterschiedlicher Abmessungen in eine Reihenfolge gebracht werden, wofür eine Reihenfolge unter Sortierklassen vorgegeben wird. Somit lässt sich dieselbe Anlage für verschiedene Sortieraufgaben verwenden. Die Erfindung erspart die Notwendigkeit, für jede Sortieraufgabe eine neue Anlage einsetzen zu müssen.

Beim lösungsgemäßen Sortierverfahren werden zwei Beladeeinrichtungen und zwei Entladeeinrichtungen verwendet. Das Sortieren wird wahlweise in einem eingabeoptimierten Modus oder in einem ausgabeoptimierten Modus durchgeführt.

Im eingabeoptimierten Modus werden folgende Schritte durchgeführt:
- Beide Beladeeinrichtungen und eine Entladeeinrichtung (E1) sind oder werden aktiviert.
- Die Eingabe-Fördereinrichtung wird an beiden Beladeeinrichtungen (B1, B2) vorbeigeführt.
- Jeder zu sortierende Gegenstand wird aus einer der Beladeeinrichtungen in die oder auf die Eingabe-Fördereinrichtung verbracht.
- die Eingabe-Fördereinrichtung transportiert den zu sortierenden Gegenstand zu einem Übergabebereich.
- Der zu sortierende Gegenstand wird im Übergabebereich von der Eingabe-Fördereinrichtung an oder in die Ausgabe-Fördereinrichtung verbracht.
- Die Ausgabe-Fördereinrichtung wird an der aktivierten Entladeeinrichtung vorbeigeführt.
- Die Ausgabe-Fördereinrichtung führt den zu sortierenden Gegenstand an der aktivierten Entladeeinrichtung vorbei.
- Der zu sortierende Gegenstand wird aus der Ausgabe-Fördereinrichtung entnommen, wenn der Gegenstand an der Entladeeinrichtung vorbeigeführt wird.

Im ausgabeoptimierten Modus werden folgende Schritte durchgeführt:
- Eine Beladeeinrichtung und beide Entladeeinrichtungen sind oder werden aktiviert.
- Die Eingabe-Fördereinrichtung wird an der aktivierten Beladeeinrichtung vorbeigeführt.
- Jeder zu sortierende Gegenstand aus der aktivierten Beladeeinrichtungen wird in die oder auf die Eingabe-Fördereinrichtung verbracht.
- Die Eingabe-Fördereinrichtung transportiert den zu sortierenden Gegenstand zu einem Übergabebereich.
- Der zu sortierende Gegenstand wird im Übergabebereich von der Eingabe-Fördereinrichtung an oder in die Ausgabe-Fördereinrichtung verbracht.
- Die Ausgabe-Fördereinrichtung wird an beiden Entladeeinrichtungen vorbeigeführt.
- Der zu sortierende Gegenstand wird aus der Ausgabe-Fördereinrichtung entnommen, wenn der Gegenstand an einer Entladeeinrichtung vorbeigeführt wird.

Vorzugsweise umfasst die Eingabe-Fördereinrichtung mehrere Haltekomponenten. Jede Haltekomponente vermag jeweils mindestens einen Gegenstand zu halten. Die Ausgabe-Fördereinrichtung umfasst mehrere Aufnahmekomponenten. Jede Aufnahmekomponente vermag jeweils mindestens einen Gegenstand aufzunehmen. In einer Ausgestaltung ist die Vorrichtung mit den Haltekomponenten und den Aufnahmekomponenten so ausgestaltet, dass folgendes bewirkt wird:
- Im eingabeoptimierten Modus gerät jede Haltekomponente auf ihrem Weg von jeder Beladeeinrichtung zu jeder anderen Beladeeinrichtung mindestens einmal in eine Übergabeposition relativ zu jeder Aufnahmekomponente, in der jeder Gegenstand aus der Speichertasche in die Aufnahmekomponente übergeben werden kann.
- Im ausgabeoptimierten Modus gerät jede Aufnahmekomponente auf seinem Weg von der einen Entladeeinrichtung zu jeder anderen Entladeeinrichtung relativ zu jeder Haltekomponente mindestens einmal in die Übergabeposition.

Durch diese Ausgestaltung wird im eingabeoptimierten Modus gewährleistet, dass jeder Gegenstand von jeder Beladeeinrichtung in eine beliebige Speichertasche und von dort in einen beliebigen Ausgabebehälter verbracht werden kann. Vermieden wird, eine verfügbare Speichertasche länger als nötig zu bewegen, ohne sie zu befüllen, weil sie nicht an der richtigen Beladeeinrichtung vorbeigeführt wird.

Im ausgabeoptimierten Modus stellt diese Ausgestaltung sicher, dass jeder Gegenstand in einen beliebigen Ausgabebehälter und von dort zu jeder der beiden Entladeeinrichtungen verbracht werden kann.

Dadurch wird es ermöglicht, die Gegenstände in beliebiger Reihenfolge über die Beladeeinrichtungen der Eingabe-Fördereinrichtung zuzuführen und dennoch in jede Aufnahmekomponente jeweils einen Stapel von Gegenständen mit einem bestimmten Merkmal zu erzeugen. Das Merkmal kann z. B. ein Zielpunkt sein, an den der Gegenstand zu transportieren ist, wobei der Gegenstand mit Angaben zu diesem Zielpunkt versehen ist und die Sortieranlage diese Zielpunkt-Angabe liest und entziffert. In jeder Aufnahmekomponente, z. B. jedem Ausgabebehälter, befinden sich die alle Gegenstände an denselben Zielpunkt - oder Gegenstände nach Zielpunkten sortiert. Eine bestimmte Reihenfolge unter den Aufnahmekomponenten und somit unter den Gegenständen lässt sich herstellen. Die Gegenstände in derselben Aufnahmekomponente können unterschiedliche Abmessungen haben. Beispielsweise wird ermöglicht, Postsendungen auf die Gangfolge eines Briefzustellers zu sortieren ("delivery point processing").

Die Eingabe-Fördereinrichtung umfasst beispielsweise Haltekomponenten in Form von Speichertaschen, die an einer Taschen-Halteeinrichtung montiert sind. Jede Speichertasche ist dazu ausgestaltet, mindestens einen zu sortierenden Gegenstand zwischenzuspeichern, so dass sich der zu sortierenden Gegenstand in dieser Speichertasche bis zum Übergabebereich transportieren lässt. Jede Beladeeinrichtung ist dazu ausgestaltet, eine an der Beladeeinrichtung vorbeigeführte Speichertasche mit mindestens einem Gegenstand zu befüllen.

In einer anderen Ausgestaltung umfasst die Eingabe-Fördereinrichtung Klammern ("clamps", allgemeiner "escorts") oder ähnliche Haltevorrichtungen, die an einer Klammer-Halteeinrichtung montiert sind. Jede Klammer ist dazu ausgestaltet, mindestens einen zu sortierenden Gegenstand zu halten, so dass sich der Gegenstand, solange er von der Klammer gehalten wird, transportieren lässt. Jede Beladeeinrichtung ist dazu ausgestaltet zu bewirken, dass jeweils mindestens ein Gegenstand von einer Haltevorrichtung gefasst wird. Die Haltevorrichtungen können alle gleich sein oder von der Größe des jeweils zu haltenden Gegenstands abhängen.

Die Eingabe-Fördereinrichtung kann auch ein Endlos-Förderband oder eine Abfolge von Endlos-Förderbändern umfassen. Zu sortierende Gegenstände werden auf ein Förderband gelegt und vom sich drehenden Förderband transportiert. Im Übergabebereich übergibt eine Eingabe-Fördereinrichtung, die aus einer Abfolge von Endlos-Förderbändern zusammengesetzt ist, einen Gegenstand auf eine der folgenden Weisen an die Ausgabe-Fördereinrichtung:
- Die Förderbänder sind um senkrechte Rollen herum geführt und transportieren einen Gegenstand, den sie zwischen sich eingeklemmt haben. Eine Weiche schleust einen Gegenstand aus, und ein Transportpfad führt den Gegenstand zur Ausgabe-Fördereinrichtung.
- Die Förderbänder sind um waagrechte Rollen herum geführt. Ein Förderband übergibt einen Gegenstand dadurch an die Ausgabe-Fördereinrichtung, dass das Förderband abgekippt wird und der Gegenstand vom Förderband auf die Ausgabe-Fördereinrichtung rutscht.
- Auf dem oder den waagrechten Förderbändern sind Kippschalen montiert. In jede Kippschale wird jeweils mindestens ein Gegenstand gelegt, und im Übergabebereich wird die Kippschale gekippt, wodurch der Gegenstand auf die Ausgabe-Fördereinrichtung rutscht.

Die Ausgabe-Fördereinrichtung umfasst in einer Ausgestaltung Ausgabebehälter. Jeder Ausgabebehälter lässt sich mit mindestens einem Gegenstand befüllen. Die Ausgabe-Fördereinrichtung kann auch eine Abfolge von Förderbändern oder ein in Segmenten unterteiltes Förderband umfassen. Entweder werden die Gegenstände direkt auf diesen Förderbändern liegend transportiert, oder die Förderbänder transportieren Behälter mit diesen Gegenständen. Jeder Gegenstand ist mindestens einer Sortierklasse zugeordnet.

Jede Beladeeinrichtung ist in einer Ausführungsform dazu ausgestaltet, dass jeweils eine Haltekomponente einen zu sortierenden Gegenstand greift. Die Eingabe-Fördereinrichtung transportiert die Haltekomponente bis zum Übergabebereich. In einer anderen Ausführungsform erreicht ein Strom von beabstandeten Gegenständen eine oder jede Eingabeeinrichtung. Die Eingabeeinrichtung bewirkt, dass jeweils ein Gegenstand in eine Speichertasche verbracht wird.

Vorzugsweise wird mindestens ein Merkmal vorgegeben. Eine Messeinrichtung vermisst jeden Gegenstand und misst, welchen Wert das Merkmal für diesen Gegenstand annimmt. Das Merkmal sind z. B. Angaben zu einem Zielpunkt, an den der Gegenstand zu transportieren ist. Die Sortieranlage verbringt jeden Gegenstand in Abhängigkeit vom Merkmalswert dieses Gegenstands in eine Aufnahmekomponente der Ausgabe-Fördereinrichtung oder an einen bestimmten Platz der Ausgabe-Fördereinrichtung.

In einer Ausführungsform ist die Vorrichtung so ausgestaltet, dass jede Entnahmestelle die Entnahme eines an der Entnahmestelle vorbeigeführten Ausgabebehälters aus der Ausgabe-Fördereinrichtung ermöglicht. Beispielsweise entnimmt ein Handhabungsautomat oder ein Werker einen gefüllten Ausgabebehälter von der Ausgabe-Fördereinrichtung und verbringt den Ausgabebehälter z. B. auf ein Förderband oder direkt in ein Transportfahrzeug.

In einer alternativen Ausführungsform ist die Vorrichtung so ausgestaltet, dass jede Entnahmestelle die Entnahme eines Gegenstands aus einem an der Entnahmestelle vorbeigeführten Ausgabebehälters ermöglicht.

Vorzugsweise transportiert die Eingabe-Fördereinrichtung die Gegenstände im eingabeoptimierten Modus über einen längeren Förderweg als im ausgabeoptimierten Modus. Der eingabeoptimierte Förderweg führt an beiden Beladeeinrichtungen vorbei, der ausgabeoptimierte Förderweg nur an der einen Beladeeinrichtung, die im ausgabeoptimierten Modus aktiviert ist. Dadurch wird es ermöglicht, eine nicht benötigte Förderstrecke oder Beladeeinrichtung zeitweise stillzusetzen und z. B. Reparaturen oder Wartungsarbeiten vorzunehmen.

Entsprechend transportiert die Ausgabe-Fördereinrichtung die Gegenstände im ausgabeoptimierten Modus über einen längeren Förderweg als im eingabeoptimierten Modus, nämlich an beiden Entladeeinrichtungen vorbei.

Vorzugsweise wird die Sortieranlage zunächst im eingabeoptimierten Modus und anschließend im ausgabeoptimierten Modus betrieben. Im eingabeoptimierten Modus werden rasch Gegenstände über die beiden aktivierten Beladeeinrichtungen der Sortieranlage zugeführt. Im nachfolgenden ausgabeoptimierten Modus schleust die Sortieranlage die Gegenstände rasch in die beiden aktivierten Entladeeinrichtungen aus. Diese Ausgestaltung spart Zeit ein.

Im Folgenden wird die Erfindung anhand eines Ausführungsbeispiels beschrieben. Dabei zeigen schematisch:
- Fig. 1: die Vorrichtung des Ausführungsbeispiels;
- Fig. 2: die Vorrichtung im eingabeoptimierten Modus;
- Fig. 3: die Vorrichtung im ausgabeoptimierten Modus.

Im Ausführungsbeispiel wird die Vorrichtung dazu eingesetzt, flache Postsendungen zu sortieren. Jede Postsendung ist mit Angaben zu jeweils einer Zustelladresse versehen.

Fig. 1 zeigt schematisch die Vorrichtung des Ausführungsbeispiels. Diese Vorrichtung besitzt eine Eingabe-Fördereinrichtung in Form einer Taschen-Förderbahn 4.

In der schematischen Darstellung von Fig. 1 ist die Taschen-Förderbahn 4 als Kreis dargestellt. Möglich ist auch jede andere Form einer geschlossenen Kurve als Gestalt der Taschen-Förderbahn 4, z. B. die in WO 2006/100598 A1 und dort in Fig. 4 und Fig. 12 dargestellten Formen.

an einer Endlos-Taschen-Halteeinrichtung der Taschen-Förderbahn. 4 ist eine Vielzahl von Haltekomponenten in Form von Speichertaschen angebracht. Jede Speichertasche ist dazu ausgestaltet, mindestens eine Postsendung auszunehmen. Die Speichertaschen laufen also auf einer endlosen Bahn über die gesamte Taschen-Förderbahn 4. Anstelle der Speichertaschen lassen sich auch Klammern oder andere geeignete Haltevorrichtungen verwenden. Eine solche Haltekomponente vermag Postsendungen verschiedener Abmessungen aufzunehmen und erspart die Notwendigkeit, die Postsendungen zu stapeln und zu vereinzeln oder umzuladen.

Mit "Speichertasche" wird jede Art von Behälter bezeichnet, der mit einer Postsendung befüllt werden kann und aus dem sich die Postsendung wieder entnehmen lässt.

. Bevorzugt weist jede Speichertasche eine Klappe auf, die in den Boden oder in eine Seitenwand eingelassen ist, sowie eine Aktorik, die die Klappe gesteuert zu öffnen und zu schließen vermag. Die Speichertasche ist nach oben offen. Eine Postsendung wird von oben durch die Öffnung in die Speichertasche eingeführt, wobei die Klappe geschlossen ist und die Postsendung durch ihre eigene Schwerkraft in die Speichertasche gleitet. Die Speichertasche wird entleert, indem die Klappe geöffnet wird, wodurch die Postsendung nach unten aus der Speichertasche fällt.

Die Vorrichtung besitzt weiterhin eine Ausgabe-Fördereinrichtung. In der schematischen Darstellung von Fig. 1 besteht diese Ausgabe-Fördereinrichtung aus einem kreisförmigen Teilabschnitt 2 und zwei ovalen Teilabschnitten 1 und 3.

In der Draufsicht von Fig. 1 sind der Abschnitt 2 der Ausgabe-Förderbahn und die Taschen-Förderbahn 4 als konzentrische Kreise gezeigt und beschrieben. Die Taschen-Förderbahn 4 befindet sich schräg oder senkrecht oberhalb des Abschnitts 2.

An eine oder auf einer Endlos-Ausgabebehälter-Halteeinrichtung der Ausgabe-Fördereinrichtung sind viele Ausgabebehälter angebracht. Jeder Ausgabebehälter vermag mehrere Postsendungen aufzunehmen. Vorzugsweise vermag der Ausgabebehälter Postsendungen dadurch aufzunehmen, dass die Postsendungen im Ausgabebehälter zu einem horizontalen oder vertikalen Stapel aufgestapelt werden. Der Ausgabebehälter kann z. B. als Behälter mit einem Boden und mehreren Seitenwänden ausgestaltet sein. In einer alternativen Ausgestaltung umfasst die Ausgabe-Fördereinrichtung mindestens ein waagrechtes Endlos-Förderband mit vielen Segmenten. Postsendungen werden waagrecht auf ein Segment gelegt. Jedes Segment wird einer Sortierklasse, z. B. einer Zustelladresse, zugeordnet.

Die Ausgabe-Fördereinrichtung kann eine Haltevorrichtung in Form eines Endlos-Förderbands umfassen, auf die Ausgabebehälter gestellt werden. Möglich ist, dass die leeren Ausgabebehälter lose auf das Förderband gestellt werden oder temporär mit dem Förderband verbunden, mit Postsendungen gefüllt und später wieder vom Förderband genommen werden. Möglich ist auch, dass auf das Förderband Aufnahmeeinrichtungen fest montiert sind, die als Aufnahmebehälter fungieren. Jede Aufnahmeeinrichtung nimmt vorzugsweise jeweils einen Stapel von Postsendungen auf. Die Aufnahmeeinrichtung vermag den aufgenommenen Stapel von Postsendungen wieder auszugeben, z. B. dadurch, dass der Ausgabebehälter gekippt wird und der Stapel in einen anderen Behälter rutscht.

Die Vorrichtung ist dazu ausgestaltet, eine Postsendung aus einer Speichertasche in einen Ausgabebehälter zu transferieren. Im Ausführungsbeispiel wird die Speichertasche hierzu in eine Übergabeposition gebracht, in der sie sich senkrecht oder schräg über dem Ausgabebehälter befindet. Die Klappe wird geöffnet. Durch die Schwerkraft fällt die Postsendung in den Ausgabebehälter. Möglich ist, dass die Speichertasche und/oder der Ausgabebehälter ein Führungsmittel aufweist, das die Postsendung in eine gewünschte Lage in den Ausgabebehälter führt.

Im Ausführungsbeispiel überlappen sich die Taschen-Förderbahn 4 und die Ausgabe-Förderbahn 1, 2, 3 in einem Übergabebereich Ü. In diesem Übergabebereich Ü verläuft die Taschen-Förderbahn 4 senkrecht oder schräg oberhalb der Ausgabe-Förderbahn. Eine Speichertasche und ein Ausgabebehälter können in diesem Übergabebereich Ü in eine Übergabeposition gelangen, in der eine Postsendung aus der Speichertasche in den Ausgabebehälter gleiten kann. Die Speichertasche befindet sich dann senkrecht oder schräg über dem Ausgabebehälter. Der Übergabebereich Ü umfasst im Ausführungsbeispiel die beiden konzentrischen Kreise 2 und 4 von Fig. 1, also den Abschnitt 2 der Ausgabe-Förderbahn und die Taschen-Förderbahn 4.

Die Ausgabebehälter der Ausgabe-Förderbahn 1, 2, 3 durchlaufen wahlweise eine Strecke, die aus allen drei Teilabschnitten 1, 2, 3 der Ausgabe-Förderbahn besteht, oder eine Strecke, die nur aus dem Abschnitt 2 oder aus den Abschnitten 2 und 1 oder den Abschnitten 2 und 3 besteht.

Ein Antrieb der Vorrichtung wirkt sowohl auf die Taschen-Förderbahn 4 als auch auf die Ausgabe-Förderbahn 1, 2, 3 und vermag beide Fördereinrichtungen sowie die an ihnen befindlichen Speichertaschen und Ausgabebehälter zu bewegen. Die Geschwindigkeit v S, mit der der Antrieb die Ausgabebehälter-Halteeinrichtung bewegt und mit der die Ausgabebehälter über die Ausgabe-Förderbahn 1, 2, 3 bewegt werden, lässt sich auf einen von mehreren möglichen Werten einstellen, genauso die Geschwindigkeit v_T, mit der die Speichertaschen über die Taschen-Förderbahn 4 bewegt werden. Die beiden Geschwindigkeiten v_S, v_T lassen sich unabhängig voneinander einstellen. Die Vorrichtung lässt sich zwischen einem eingabeoptimierten Modus und einem ausgabeoptimierten Modus umschalten. In einer Ausführungsform bewegt der Antrieb dann, wenn die Vorrichtung im eingabeoptimierten Modus betrieben wird, beide Halteeinrichtungen mit gleicher Geschwindigkeit v_T(e) = v_S(e) und in gegenläufige Richtung. Sowohl die Speichertaschen als auch die Ausgabebehälter werden also mit einer Geschwindigkeit von v_T(e) = v_S(e) über Grund bewegt, und zwar in entgegengesetzter Richtung. Die Speichertaschen durchlaufen hierbei die komplette Taschen-Förderbahn 4, also den Kreis in Fig. 1. Die Ausgabebehälter durchlaufen den Abschnitt 2 der Ausgabe-Förderbahn. Die Abschnitte 1 und 3 werden im eingabeoptimierten Modus nicht benutzt.

Wird die Vorrichtung im ausgabeoptimierten Modus betrieben, so durchlaufen die Ausgabebehälter die gesamte Ausgabe-Förderbahn, im Beispiel von Fig. 1 also die Abschnitte 1, 2 und 3. Die Speichertaschen durchlaufen genau wie im eingabeoptimierten Modus die Taschen-Förderbahn 4. Wiederum bewegt der Antrieb die beiden Halteeinrichtungen gegenläufig, so dass die Speichertaschen und die Ausgabebehälter in entgegengesetzte Richtungen bewegt werden.

Sei v_T(a) die Geschwindigkeit der Speichertaschen über Grund, v_S(a) die Geschwindigkeit der Ausgabebehälter über Grund im ausgabeoptimierten Modus. Vorzugsweise begegnen sich eine bestimmte Speichertasche und ein bestimmter Ausgabebehälter immer an der gleichen Stelle. Weil der Weg eines Ausgabebehälters länger ist als der Weg einer Speichertasche, werden die Ausgabebehälter schneller bewegt als die Speichertaschen. Seien L_1, L_2, L_3 die Längen der drei Abschnitte 1, 2, 3 der Ausgabe-Förderbahn. L_2 ist näherungsweise zugleich die Länge des Übergabebereichs Ü und die Länge der Taschen-Förderbahn 4. Dann ist $v_S \left(a\right) = \frac{L_ 1 + L_ 2 + L_ 3}{L_ 2}$ * v_T(a).

Die Vorrichtung besitzt weiterhin zwei Beladeeinrichtungen B1, B2 und zwei Entladeeinrichtungen E1, E2. Jede Beladeeinrichtung ist vorzugsweise als "Einschuss" ausgestaltet. Ein Strom von flachen Postsendungen, die voneinander beabstandet sind, wird zu einer Beladeeinrichtung B1, B2 transportiert. Hierbei stehen die Postsendungen vorzugsweise auf einer Längskante und werden zwischen mehreren Endlos-Förderbändern eingeklemmt.

Möglich ist auch, dass die Eingabe-Fördereinrichtung eine Vielzahl von Haltekomponenten, z. B. Klammern, aufweist. In der Beladeeinrichtung B1, B2 greift sich wiederholt jeweils eine Haltekomponente eine Postsendung. Die Eingabe-Fördereinrichtung transportiert die Haltekomponente mit den Postsendungen.

In einer Ausführungsform ist jede Beladeeinrichtung mit einer Vereinzelungseinrichtung verbunden. Die Vereinzelungseinrichtung wird mit einem Stapel von Postsendungen beschickt und vereinzelt die Postsendungen.

Die Beladeeinrichtung befördert nacheinander jede Postsendung in eine Speichertasche, die an der Beladeeinrichtung vorbei geführt wird. Möglich ist, dass in einer Speichertasche zugleich mehrere Postsendungen befördert werden.

Eine datenverarbeitende Steuereinrichtung "kennt" die Position jeder Postsendung in der Vorrichtung. Diese Position verändert sich mit der Geschwindigkeit, mit der die Postsendung transportiert wird. Die Steuereinrichtung registriert, wann eine Postsendung in eine Speichertasche gelangt und wo sich die in der Speichertasche transportierte Postsendung befindet. Die Steuereinrichtung aktiviert auch im richtigen Moment die Aktorik der Speichertasche, so dass die Aktorik die Klappe öffnet und die Postsendung oder die Postsendungen aus der Speichertasche in einen Ausgabebehälter gelangen. Was "im richtigen Moment" bedeutet, wird weiter unten erläutert.

An jeder Entladeeinrichtung E1, E2 kann ein Stapel mit Postsendungen aus der Ausgabe-Förderbahn 1, 2, 3 entnommen werden. Wie oben dargelegt, ist in einer Ausführungsform jeder Ausgabebehälter ein Behälter, der auf ein Endlos-Förderband der Ausgabe-Förderbahn gestellt wird oder lose mit der Endlos-Förderbahn verbunden wird. An der Entladeeinrichtung E1, E2 wird jeder gefüllte Ausgabebehälter vom Förderband genommen, und an seiner Stelle wird ein leerer Ausgabebehälter auf das Förderband gestellt.

In einer anderen Ausführungsform ist jeder Ausgabebehälter eine Aufnahmeeinrichtung, die fest mit der Haltevorrichtung der Ausgabe-Förderbahn verbunden ist. Die Aufnahmeeinrichtung wird manuell oder von einem Handhabungsautomaten entleert, wenn er die Entladeeinrichtung E1, E2 passiert. Möglich ist auch, dass die gefüllte Aufnahmeeinrichtung bei Erreichen der Entladeeinrichtung E1, E2 gekippt und dadurch entleert wird.

Die Steuereinrichtung hat Lesezugriff auf eine rechnerverfügbare Zuordnungstabelle. Diese Tabelle listet mögliche Zustelladressen auf, mit denen die Postsendungen versehen sein können, und ordnet jeder möglichen Zustelladresse jeweils mindestens einen Ausgabebehälter zu. Einem Ausgabebehälter können mehrere Zustelladressen zugeordnet sein. Die Ausgabebehälter fungieren als Sortierendstellen. Die Ausgabebehälter vermögen Postsendungen unterschiedlicher Abmessungen aufzunehmen.

Die Steuereinrichtung "weiß" auch, welche Postsendung mit welcher Zustelladresse versehen ist. Diese Information wurde von einer Leseeinrichtung ermittelt, die vorzugsweise eine Kamera, eine OCR-Einrichtung und eine Videocodierstation umfasst. Die Kamera nimmt ein digitales Abbild der Postsendung auf. Die OCR-Einrichtung versucht, automatisch die Zustelladresse zu entziffern, wofür sie das digitale Abbild auswertet. Gelingt dies nicht, so wird das Abbild an die Videocodierstation übermittelt, und eine Videocodierkraft entziffert die Adresse im Abbild und gibt die entzifferte Adresse vollständig oder wenigstens teilweise ein, z. B. die Postleitzahl oder den "ZIP Code".

Die Steuereinrichtung "weiß" auch, wo sich eine Postsendung gerade befindet. Wenn sich diese Postsendung in einer Speichertasche befindet und diese Speichertasche gerade in der Übergabeposition über einem solchen Ausgabebehälter befindet, dem die Zustelladresse der Postsendung zugeordnet ist, so aktiviert die Steuereinrichtung die Aktorik dieser Speichertasche, so dass die Postsendung in den Aufnahmebehälter gleitet.

Im Folgenden wird die Arbeitsweise der Vorrichtung in den beiden Modi gezeigt. Fig. 2 zeigt die Vorrichtung im eingabeoptimierten Modus, Fig. 3 im ausgabeorientierten Modus.

Im eingabeoptimierten Modus sind die beiden Beladeeinrichtungen B1, B2 und die eine Entladeeinrichtung E1 aktiviert. Die andere Entladeeinrichtung E2 ist im eingabeoptimierten Modus deaktiviert. Im eingabeoptimierten Modus führt die Vorrichtung beispielsweise zwei Ströme von Postsendungen zusammen. Die Postsendungen des einen Stroms werden über die eine Beladeeinrichtung B1 in die Taschen-Förderbahn 4 eingeschleust, die des anderen Stroms über die andere Beladeeinrichtung B2.

Die Ausgabebehälter durchlaufen nur den Abschnitt 2 des Ausgabe-Förderbandes. Die Speichertaschen und Ausgabebehälter werden mit der gleichen Geschwindigkeit v_T(e) = v_S(e) in entgegengesetzten Richtungen bewegt.

Die Vorrichtung gewährleistet, dass jede Speichertasche bezüglich jedes Ausgabebehälters einmal in eine Übergabeposition gelangt. Dann vermag sie eine Postsendung in der Speichertasche in den richtigen Ausgabebehälter abzugeben, egal welchem Ausgabebehälter die Zustelladresse der Postsendung zugeordnet ist. Damit die Speichertasche durch jede Beladeeinrichtung B1, B2 mit einer neuen Postsendung befüllt werden kann, unabhängig von der Zustelladresse der Postsendung, ist die Vorrichtung bevorzugt so ausgestaltet, dass jede Speichertasche leer an jeder Beladeeinrichtung vorbeigeführt wird und dort befüllt wird. Eine Beladeeinrichtung B1, B2 füllt eine einzige Postsendung oder auch mehrere Postsendungen, deren Zustelladressen derselbe Ausgabebehälter zugeordnet ist, in diese zuvor leere Speichertasche. Damit diese Arbeitsweise ermöglicht wird, gerät im eingabeoptimierten Modus jede Speichertasche auf dem Weg von jeder Beladeeinrichtung zu jeder anderen Beladeeinrichtung bezüglich jedes Ausgabebehälters der Ausgabe-Förderbahn mindestens einmal in eine Übergabeposition, so dass die Postsendungen in dieser Speichertasche in diesen Ausgabebehälter entleert werden können.

Im ausgabeoptimierten Modus sind eine Beladeeinrichtung B1 und beide Entladeeinrichtungen E1, E2 aktiviert. Die andere Beladeeinrichtung B2 ist im ausgabeoptimierten Modus deaktiviert. Jeder Ausgabebehälter durchläuft die gesamte Ausgabe-Förderbahn, also alle drei Abschnitte 1, 2, 3. Die Ausgabebehdlter-Halteeinrichtung wird mit einer Geschwindigkeit v_S(a) bewegt, die größer ist als die Geschwindigkeit v_T(a), mit der die Taschen-Halteeinrichtung bewegt wird. Wie oben dargelegt, gilt $v_S \left(a\right) = \frac{L_ 1 + L_ 2 + L_ 3}{L_ 2}$ * v_T (a). Wiederum werden die Speichertaschen in entgegengesetzter Richtung wie die Ausgabebehalter bewegt.

Die oben beschriebene Arbeitsweise wird vorzugsweise wie folgt ermöglicht: Jeder Ausgabebehälter wird auf seinem Weg von der einen Entladeeinrichtung E1 zu der anderen Entladeeinrichtung E2 sowie auf dem Weg von E2 nach E1 relativ zu jeder Speichertasche mindestens einmal in die Übergabeposition gebracht.

In einer Ausgestaltung durchläuft jede Postsendung zweimal die Vorrichtung. Zunächst wird die Vorrichtung im eingabeoptimierten Modus betrieben. Zwei Ströme von Postsendungen werden von zwei Vereinzelungseinrichtungen vereinzelt, die mit den beiden Beladeeinrichtungen B1, B2 verbunden sind. Jede Speichertasche wird an beiden Beladeeinrichtungen B1, B2 vorbeigeführt. Die beiden Beladeeinrichtungen B1, B2 schleusen die Postsendungen in Speichertaschen der Taschen-Förderbahn 4 ein. Aus diesen Speichertaschen gelangen die Postsendungen in Ausgabebehälter der Behälter-Förderbahn und werden an der aktivierten Entladeeinrichtung E1 wieder aus der Ausgabe-Förderbahn entnommen.

Nachdem alle Postsendungen, die bis zu einem bestimmten Zeitpunkt die Vorrichtung erreicht haben, zum ersten Mal die Vorrichtung durchlaufen haben und wieder ausgeschleust wurden, wird die Vorrichtung in den ausgabeoptimierten Modus umgeschaltet. Die Postsendungen werden über eine Vereinzelungseinrichtung der aktivierten Beladeeinrichtung B1 zugeführt. Beim Zuführen wird eine Reihenfolge unter den Ausgabebehältern eingehalten; die Postsendungen werden gemäß dieser Reihenfolge zugeführt. Im zweiten Sortierlauf befüllt die aktivierte Beladeeinrichtung B1 Speichertaschen mit den Postsendungen. Von dort gelangen die Postsendungen in Ausgabebehälter der Behälter-Förderbahn. Jeder Ausgabebehälter wird an beiden Entladeeinrichtungen E1, E2 vorbeigeführt, wo Postsendungen aus der Behälter-Förderbahn entnommen werden.

### Bezugszeichenliste

| *Bezugszeichen* | *Bedeutung* |
|---|---|
| 1 | 1. Abschnitt der Ausgabe-Förderbahn |
| 2 | 2. Abschnitt der Ausgabe-Förderbahn |
| 3 | 3. Abschnitt der Ausgabe-Förderbahn |
| 4 | Taschen-Förderbahn |
| B1 | Beladeeinrichtung, ist im ausgabeoptimierten Modus aktiviert |
| B2 | weitere Beladeeinrichtung, ist im ausgabeoptimierten Modus deaktiviert |
| E1 | Entladeeinrichtung, ist im eingabeoptimierten Modus aktiviert |
| E2 | weitere Entladeeinrichtung, ist im eingabeoptimierten Modus deaktiviert |
| L_1 | Länge des Abschnitts 1 der Ausgabe-Förderbahn |
| L_2 | Länge des Abschnitts 2 der Ausgabe-Förderbahn |
| L_3 | Länge des Abschnitts 3 der Ausgabe-Förderbahn |
| Ü | Übergabebereich |
| v_S(a) | Geschwindigkeit, mit der die Ausgabe-Förderbahn im ausgabeoptimierten Modus bewegt wird |
| v_S(e) | Geschwindigkeit, mit der die Ausgabe-Förderbahn im eingabeoptimierten Modus bewegt wird |
| v_T(a) | Geschwindigkeit, mit der die Taschen-Förderbahn im ausgabeoptimierten Modus bewegt wird |
| v_T(e) | Geschwindigkeit, mit der die Taschen-Förderbahn im eingabeoptimierten Modus bewegt wird |

## Patentansprüche

1. Vorrichtung zum Sortieren von Gegenständen, insbesondere von flachen Postsendungen,
wobei die Vorrichtung
- eine Eingabe-Fördereinrichtung (4),
- eine Ausgabe-Fördereinrichtung (1,2,3),
- mindestens eine Beladeeinrichtung (B1, B2),
- mindestens eine Entladeeinrichtung (E1, E2) und
- einen Antrieb
umfasst,
wobei
- der Antrieb dazu ausgestaltet ist, die Eingabe-Fördereinrichtung (4) an mindestens einer Beladeeinrichtung (B1, B2) vorbeizuführen, die Ausgabe-Fördereinrichtung (1,2,3) an mindestens einer Entladeeinrichtung (E1, E2) vorbeizuführen und die Eingabe-Fördereinrichtung (4) relativ zur Ausgabe-Fördereinrichtung (1,2,3) zu bewegen,
- jede Beladeeinrichtung (B1, B2) dazu ausgestaltet ist, die Eingabe-Fördereinrichtung (4) mit mindestens einem Gegenstand zu befüllen, wenn die Eingabe-Fördereinrichtung (4) an der Beladeeinrichtung (B1, B2) vorbeigeführt wird,
- die Eingabe-Fördereinrichtung (4) und die Ausgabe-Fördereinrichtung (1,2,3) sich in mindestens einem Übergabebereich (Ü) dergestalt überlappen, dass ein zu sortierender Gegenstand aus der Eingabe-Fördereinrichtung (4) in die oder auf die Ausgabe-Fördereinrichtung (1,2,3) übergeben werden kann,
- die Eingabe-Fördereinrichtung (4) dazu ausgestaltet ist, mindestens einen Gegenstand von einer Beladeeinrichtung (B1, B2) zum Übergabebereich (Ü) zu transportieren,
- die Ausgabe-Fördereinrichtung (1,2,3) dazu ausgestaltet ist, mindestens einen Gegenstand vom Übergabebereich (Ü) zu einer Entladeeinrichtung (E1, E2) zu transportieren, und
- jede Entladeeinrichtung (E1, E2) dazu ausgestaltet ist, die Entnahme mindestens eines Gegenstands, der sich in der oder auf der Ausgabe-Fördereinrichtung (1,2,3) befindet, aus der Ausgabe-Fördereinrichtung (1,2,3) zu ermöglichen,
**dadurch gekennzeichnet, dass**
die Vorrichtung
- mindestens zwei Beladeeinrichtungen (B1, B2) und
- mindestens zwei Entladeeinrichtungen (E1, E2) umfasst,
die Vorrichtung zwischen einem eingabeoptimierten und einem ausgabeoptimierten Modus umschaltbar ist,
im eingabeoptimierten Modus
- beide Beladeeinrichtungen (B1, B2) und eine Entladeeinrichtung (E1) aktiviert sind und
- die Vorrichtung dazu ausgestaltet ist, die Eingabe-Fördereinrichtung (4) an beiden Beladeeinrichtungen (B1, B2) und die Ausgabe-Fördereinrichtung (1,2,3) an der aktivierten Entladeeinrichtung (E1) vorbeizuführen, und
im ausgabeoptimierten Modus
- eine Beladeeinrichtung (B1) und beide Entladeeinrichtungen (E1, E2) aktiviert sind und
- die Vorrichtung dazu ausgestaltet ist, die Eingabe-Fördereinrichtung (4) an der aktivierten Beladeeinrichtung (B1) und die Ausgabe-Fördereinrichtung (1,2,3) an beiden Entladeeinrichtungen (E1, E2) vorbeizuführen.

2. Vorrichtung nach Anspruch 1,
**dadurch gekennzeichnet, dass**
- im eingabeoptimierten Modus die andere Entladeeinrichtung (E2) deaktiviert ist und
- im ausgabeoptimierten Modus die andere Beladeeinrichtung (B2) deaktiviert ist.

3. Vorrichtung nach Anspruch 1 oder Anspruch 2,
**dadurch gekennzeichnet, dass**
die Eingabe-Fördereinrichtung (4) mehrere Haltekomponenten umfasst,
jede Haltekomponente dazu ausgestaltet ist, mindestens einen zu sortierenden Gegenstand während des Transports zum Übergabebereich (Ü) zu halten, und
die Vorrichtung dergestalt ausgestaltet ist, dass im eingabeoptimierten Modus jede Haltekomponente auf ihrem Weg von jeder Beladeeinrichtung (B1, B2) zu jeder anderen Beladeeinrichtung (B2, B1) den Übergabebereich (Ü) wenigstens teilweise durchläuft.

4. Vorrichtung nach einem der Ansprüche 1 bis 3,
**dadurch gekennzeichnet, dass**
die Ausgabe-Fördereinrichtung (1,2,3) mehrere Aufnahmekomponenten umfasst,
jede Aufnahmekomponente dazu ausgestaltet ist, mindestens einen zu sortierenden Gegenstand während des Transports zu einer Entladeeinrichtung (E1, E2) aufzunehmen, und
die Vorrichtung dergestalt ausgestaltet ist, dass im ausgabeoptimierten Modus jede Aufnahmekomponente auf ihrem Weg von jeder Entladeeinrichtung (E1, E2) zu jeder anderen Entladeeinrichtung (E2, E1) den Übergabebereich (Ü) wenigstens teilweise durchläuft.

5. Vorrichtung nach einem der Ansprüche 1 bis 4,
**dadurch gekennzeichnet, dass**
die Eingabe-Fördereinrichtung (4) mehrere Haltekomponenten umfasst,
jede Haltekomponente dazu ausgestaltet ist, mindestens einen zu sortierenden Gegenstand während des Transports zum Übergabebereich (Ü) zu halten,
die Ausgabe-Fördereinrichtung (1,2,3) mehrere Aufnahmekomponenten umfasst,
jede Aufnahmekomponente dazu ausgestaltet ist, mindestens einen zu sortierenden Gegenstand während des Transports zu einer Entladeeinrichtung (E1, E2) aufzunehmen, und
die Vorrichtung so ausgestaltet ist, dass
- im eingabeoptimierten Modus jede Haltekomponente auf ihrem Weg von jeder Beladeeinrichtung (B1, B2) zu jeder anderen Beladeeinrichtung (B2, B1) relativ zu jeder Aufnahmekomponente mindestens einmal in eine Übergabeposition gerät, in der jeder Gegenstand aus dieser Haltekomponente in diese Aufnahmekomponente übergeben werden kann, und
- im ausgabeoptimierten Modus jede Aufnahmekomponente auf ihrem Weg von jeder Entladeeinrichtung (E1, E2) zu jeder anderen Entladeeinrichtung (E2, E1) relativ zu jeder Haltekomponente mindestens einmal in die Übergabeposition gerät.

6. Vorrichtung nach einem der Ansprüche 1 bis 5,
**dadurch gekennzeichnet, dass**
die Eingabe-Fördereinrichtung (4) dazu ausgestaltet ist,
- im eingabeoptimierten Modus Gegenstände entlang eines eingabeoptimierten Förderwegs zu transportieren,
wobei der eingabeoptimierte Förderweg an beiden Beladeeinrichtungen (B1, B2) vorbeiführt, und
- im ausgabeoptimierten Modus Gegenstände entlang eines ausgabeoptimierten Förderwegs zu transportieren,
wobei der ausgabeoptimierte Förderweg nur an nur an der aktivierten Beladeeinrichtung (B1) und nicht an der anderen Beladeeinrichtung (B2) vorbeiführt.

7. Vorrichtung nach Anspruch 6,
**dadurch gekennzeichnet, dass**
der Antrieb dazu ausgestaltet ist,
die Eingabe-Fördereinrichtung (4) im eingabeoptimierten Modus dergestalt schneller an den Beladeeinrichtungen (B1, B2) vorbeizuführen als im ausgabeoptimierten Modus,
dass das schnellere Vorbeiführen den längeren Förderweg, den die Eingabe-Fördereinrichtung (4) im eingabeoptimierten Modus zurücklegt, kompensiert.

8. Vorrichtung nach einem der Ansprüche 1 bis 7,
**dadurch gekennzeichnet, dass**
die Ausgabe-Fördereinrichtung (1,2,3) dazu ausgestaltet ist,
- im ausgabeoptimierten Modus Gegenstände entlang eines ausgabeoptimierten Förderwegs zu transportieren,
wobei der ausgabeoptimierte Förderweg an beiden Entladeeinrichtungen (E1, E2) vorbeiführt, und
- im eingabeoptimierten Modus Gegenstände entlang eines eingabeoptimierten Förderwegs zu transportieren,
wobei der eingabeoptimierte Förderweg nur an nur an der aktivierten Entladeeinrichtung (E1) und nicht an der anderen Entladeeinrichtung (E2) vorbeiführt.

9. Vorrichtung nach Anspruch 8,
**dadurch gekennzeichnet, dass**
der Antrieb dazu ausgestaltet ist,
die Ausgabe-Fördereinrichtung (1,2,3) im ausgabeoptimierten Modus dergestalt schneller an den Entladeeinrichtungen (E1, E2) vorbeizuführen als im eingabeoptimierten Modus,
dass das schnellere Vorbeiführen den längeren Förderweg, den die Ausgabe-Fördereinrichtung (1,2,3) im ausgabeoptimierten Modus zurücklegt, kompensiert.

10. Vorrichtung nach einem der Ansprüche 1 bis 9,
**dadurch gekennzeichnet, dass**
der Antrieb so ausgestaltet ist,
dass der Antrieb die Eingabe-Fördereinrichtung (4) und die Ausgabe-Fördereinrichtung (1,2,3) so zu bewegen vermag, dass die Eingabe-Fördereinrichtung (4) und die Ausgabe-Fördereinrichtung (1,2,3) sich in gegenläufiger Richtung entlang des Übergabebereichs (Ü) bewegen.

11. Verfahren zum Sortieren von Gegenständen, wobei
- eine Eingabe-Fördereinrichtung (4) an mindestens einer Beladeeinrichtung (B1, B2) vorbeigeführt wird,
- eine Ausgabe-Fördereinrichtung (1,2,3) an mindestens einer Entladeeinrichtung (E1, E2) vorbeigeführt wird,
- jeder zu sortierende Gegenstand aus einer der Beladeeinrichtungen (B1, B2) in die oder auf die Eingabe-Fördereinrichtung (4) verbracht wird,
- die Eingabe-Fördereinrichtung (4) den zu sortierenden Gegenstand zu einem Übergabebereich (Ü) transportiert,
- der zu sortierende Gegenstand im Übergabebereich (Ü) von der Eingabe-Fördereinrichtung (4) an oder in die Ausgabe-Fördereinrichtung (1,2,3) verbracht wird,
- die Ausgabe-Fördereinrichtung (1,2,3) den zu sortierenden Gegenstand an mindestens einer Entladeeinrichtung (E1, E2) vorbeiführt und
- der zu sortierende Gegenstand aus der Ausgabe-Fördereinrichtung (1,2,3) entnommen wird, wenn der Gegenstand an der Entladeeinrichtung (E1, E2) vorbeigeführt wird,
**dadurch gekennzeichnet, dass**
zwei Beladeeinrichtungen (B1, B2) und zwei Entladeeinrichtungen (E1, E2) verwendet werden,
das Sortieren wahlweise in einem eingabeoptimierten Modus oder in einem ausgabeoptimierten Modus durchgeführt wird, wobei
im eingabeoptimierten Modus
- beide Beladeeinrichtungen (B1, B2) und eine Entladeeinrichtung (E1) aktiviert sind und
- die Eingabe-Fördereinrichtung (4) an beiden Beladeeinrichtungen (B1, B2) vorbeigeführt wird und
- die Ausgabe-Fördereinrichtung (1,2,3) an der aktivierten Entladeeinrichtung (E1) vorbeigeführt wird und
im ausgabeoptimierten Modus
- eine Beladeeinrichtung (B1) und beide Entladeeinrichtungen (E1, E2) aktiviert sind,
- die Eingabe-Fördereinrichtung (4) an der aktivierten Beladeeinrichtung (B1) vorbeigeführt wird und
- die Ausgabe-Fördereinrichtung (1,2,3) an beiden Entladeeinrichtungen (E1, E2) vorbeigeführt wird.

12. Verfahren nach Anspruch 11,
**dadurch gekennzeichnet, dass**
die Eingabe-Fördereinrichtung (4) mehrere Haltekomponenten umfasst,
im eingabeoptimierten Modus jede Haltekomponente an beiden Beladeeinrichtungen (B1, B2) vorbeigeführt wird,
im ausgabeoptimierten Modus jede Haltekomponente an der aktivierten Beladeeinrichtung (B1) vorbeigeführt wird und in beiden Zuständen jede Haltekomponente jeweils mindestens einen zu sortierenden Gegenstand während des Transports zum Übergabebereich (Ü) hält

13. Verfahren nach Anspruch 11 oder Anspruch 12,
**dadurch gekennzeichnet, dass**
die Ausgabe-Fördereinrichtung (1,2,3) mehrere Aufnahmekomponenten umfasst,
im eingabeoptimierten Modus jede Aufnahmekomponente an der aktivierten Entladeeinrichtung (E1) vorbeigeführt wird,
im ausgabeoptimierten Modus jede Aufnahmekomponente an beiden Entladeeinrichtungen (E1, E2) vorbeigeführt wird und
in beiden Zuständen jede Aufnahmekomponente jeweils mindestens einen zu sortierenden Gegenstand während des Transports vom Übergabebereich (Ü) zu einer Entladeeinrichtung (E1, E2) aufnimmt.

14. Verfahren nach einem der Ansprüche 11 bis 13,
**dadurch gekennzeichnet, dass**
die Eingabe-Fördereinrichtung (4) mehrere Haltekomponenten umfasst,
jede Haltekomponente jeweils mindestens einen zu sortierenden Gegenstand während des Transports zum Übergabebereich (Ü) hält,
die Ausgabe-Fördereinrichtung (1,2,3) mehrere Aufnahmekomponenten umfasst,
jede Aufnahmekomponente jeweils mindestens einen zu sortierenden Gegenstand während des Transports zu einer Entladeeinrichtung (E1, E2) aufnimmt, und
- im eingabeoptimierten Modus jede Haltekomponente auf ihrem Weg von jeder Beladeeinrichtung (B1, B2) zu jeder anderen Beladeeinrichtung (B2, B1) mindestens einmal in eine Übergabeposition relativ zu jeder Aufnahmekomponente verbracht wird, in der jeder Gegenstand aus dieser Haltekomponente in diese Aufnahmekomponente übergeben werden kann, und
- im ausgabeoptimierten Modus jede Aufnahmekomponente auf ihrem Weg von der einen Entladeeinrichtung (E1, E2) zu jeder anderen Entladeeinrichtung (E2, E1) relativ zu jeder Haltekomponente mindestens einmal in die Übergabeposition verbracht wird.

15. Verfahren nach einem der Ansprüche 11 bis 14,
**dadurch gekennzeichnet, dass**
zunächst das Sortieren im eingabeoptimierten Modus und
anschleißend im ausgabeoptimierten Modus durchgeführt wird.

## Claims

1. Apparatus for sorting objects, in particular mail flats, in which the apparatus comprises
- an input conveyor (4),
- an output conveyor (1, 2, 3),
- at least one loading device (B1, B2),
- at least one unloading device (E1, E2), and
- a drive,
in which
- the drive is configured to guide the input conveyor (4) past at least one loading device (B1, B2), to guide the output conveyor (1, 2, 3) past at least one unloading device (E1, E2), and to move the input conveyor (4) relative to the output conveyor (1, 2, 3),
- each loading device (B1, B2) is configured to fill the input conveyor (4) with at least one object when the input conveyor (4) is guided past the loading device (B1, B2),
- the input conveyor (4) and the output conveyor (1, 2, 3) overlap one another in at least one transfer area (Ü) in such a way that an object to be sorted can be transferred from the input conveyor (4) into the or onto the output conveyor (1, 2, 3),
- the input conveyor (4) is configured to transport at least one object from a loading device (B1, B2) to the transfer area (Ü),
- the output conveyor (1, 2, 3) is configured to transport at least one object from the transfer area (Ü) to an unloading device (E1, E2), and
- each unloading device (E1, E2) is configured to enable at least one object that is located in the or on the output conveyor (1, 2, 3) to be removed from the output conveyor (1, 2, 3) ,
**characterized in that**
the apparatus comprises
- at least two loading devices (B1, B2), and
- at least two unloading devices (E1, E2),
the apparatus can be switched between an input optimized and an output optimized mode, in which case
in the input optimized mode
- both loading devices (B1, B2) and one unloading device (E1) are activated and,
- the apparatus is configured to guide the input conveyor (4) past both loading devices (B1, B2), and the output conveyor (1, 2, 3) past the activated unloading device (E1), and
in the output optimized mode
- one loading device (B1) and both unloading devices (E1, E2) are activated, and
- the apparatus is configured to guide the input conveyor (4) past the activated loading device (B1), and the output conveyor (1, 2, 3) past both unloading devices (E1, E2).

2. Apparatus according to Claim 1,
**characterized in that**
- the other unloading device (E2) is deactivated in the input optimized mode, and
- the other loading device (B2) is deactivated in the output optimized mode.

3. Apparatus according to Claim 1 or Claim 2,
**characterized in that**
the input conveyor (4) comprises a plurality of holding components,
each holding component is configured to hold at least one object to be sorted during transport to the transfer area (Ü), and
the apparatus is configured in such a way that in the input optimized mode each holding component traverses the transfer area (Ü) at least partially on its way from each loading device (B1, B2) to each other loading device (B2, B1).

4. Apparatus according to one of Claims 1 to 3,
**characterized in that**
the output conveyor (1, 2, 3) comprises a plurality of receiver components,
each receiver component is configured to receive at least one object to be sorted during transport to an unloading device (E1, E2), and
the apparatus is configured in such a way that in the output optimized mode each receiver component traverses the transfer area (Ü) at least partially on its way from each unloading device (E1, E2) to each other unloading device (E2, E1).

5. Apparatus according to one of Claims 1 to 4,
**characterized in that**
the input conveyor (4) comprises a plurality of holding components,
each holding component is configured to hold at least one object to be sorted during transport to the transfer area (Ü,
the output conveyor (1, 2, 3) comprises a plurality of receiver components,
each receiver component is configured to receive at least one object to be sorted during transport to an unloading device (E1, E2), and
the apparatus is configured such that
- in the input optimized mode, on its way from each loading device (B1, B2) to each other loading device (B2, B1) each holding component passes at least once in relation to each receiver component into a transfer position in which each object can be transferred from this holding component into this receiver component, and
- in the output optimized mode, on its way from one unloading device (E1, E2) to each other unloading device (E2, E1) each receiver component passes at least once in relation to each holding component into the transfer position.

6. Apparatus according to one of Claims 1 to 5,
**characterized in that**
the input conveyor (4) is configured
- to transport objects along an input optimized conveying path in the input optimized mode,
the input optimized conveying path being guided past both loading devices (B1, B2), and
- to transport objects along an output optimized conveying path in the output optimized mode,
the output optimized conveying path being guided only past the activated loading device (B1) and not past the other loading device (B2).

7. Apparatus according to Claim 6,
**characterized in that**
the drive is configured
to guide the input conveyor (4) more quickly past the loading devices (B1, B2) in the input optimized mode than in the output optimized mode
in such a way that the quicker fashion in which it is passed compensates for the longer conveying path that the input conveyor (4) covers in the input optimized mode.

8. Apparatus according to one of Claims 1 to 7,
**characterized in that**
the output conveyor (1, 2, 3) is configured
- to transport objects along an output optimized conveying path in the output optimized mode,
the output optimized conveying path being guided past both unloading devices (E1, E2), and
- to transport objects along an input optimized conveying path in the input optimized mode,
the input optimized conveying path being guided only past the activated unloading device (E1) and not past the other unloading device (E2).

9. Apparatus according to Claim 8,
**characterized in that**
the drive is configured
to guide the output conveyor (1, 2, 3) more quickly past the unloading devices (E1, E2) in the output optimized mode than in the input optimized mode
in such a way that the quicker fashion in which it is passed compensates for the longer conveying path that the output conveyor (1, 2, 3) covers in the output optimized mode.

10. Apparatus according to one of Claims 1 to 9,
**characterized in that**
the drive is configured in such a way that
the drive is capable of moving the input conveyor (4) and the output conveyor (1, 2, 3) in such a way
that the input conveyor (4) and the output conveyor (1, 2, 3) move along the transfer area (Ü) in opposite directions.

11. Method for sorting objects, in which
- one input conveyor (4) is guided past aat least one loading device (B1, B2),
- one output conveyor (1, 2, 3) is guided past at least one unloading device (E1, E2),
- each object to be sorted passes from one of the loading devices (B1, B2) into the or onto the input conveyor (4),
- the input conveyor (4) transports the object to be sorted to a transfer area (Ü),
- the object to be sorted passes in the transfer area (Ü) from the input conveyor (4) onto or into the output conveyor (1, 2, 3),
- the output conveyor (1, 2, 3) guides the object to be sorted past at least one unloading device (E1, E2), and
- the object to be sorted is removed from the output conveyor (1, 2, 3) when the object is guided past the unloading device (E1, E2),
**characterized in that**
two loading devices (B1, B2) and two unloading devices (E1, E2) are used,
the sorting is carried out optionally in an input optimized mode or in an output optimized mode, in which
in the input optimized mode
- both loading devices (B1, B2) and one unloading device (E1) are activated, and
- the input conveyor (4) is guided past both loading devices (B1, B2), and
- the output conveyor (1, 2, 3) is guided past the activated unloading device (E1), and
in the output optimized mode
- one loading device (B1) and both unloading devices (E1, E2) are activated,
- the input conveyor (4) is guided past the activated loading device (B1), and
- the output conveyor (1, 2, 3) is guided past both unloading devices (E1, E2).

12. Method according to Claim 11,
**characterized in that**
the input conveyor (4) comprises a plurality of holding components,
in the input optimized mode each holding component is guided past both loading devices (B1, B2),
in the output optimized mode each holding component is guided past the activated loading device (B1), and
in both states each holding component respectively holds at least one object to be sorted during transport to the transfer area (Ü).

13. Method according to Claim 11 or Claim 12,
**characterized in that**
the output conveyor (1, 2, 3) comprises a plurality of receiver components,
in the input optimized mode each receiver component is guided past the activated unloading device (E1),
in the output optimized mode each receiver component is guided past both unloading devices (E1, E2), and
in both states each receiver component respectively receives at least one object to be sorted during transport from the transfer area (Ü) to an unloading device (E1, E2).

14. Method according to one of Claims 11 to 13,
**characterized in that**
the input conveyor (4) comprises a plurality of holding components,
each holding component respectively holds at least one object to be sorted during transport to the transfer area (Ü),
the output conveyor (1, 2, 3) comprises a plurality of receiver components,
each receiver component respectively receives at least one object to be sorted during transport to an unloading device (E1, E2), and
- in the input optimized mode on its way from each loading device (B1, B2) to each other loading device (B2, B1) each holding component passes at least once in relation to each receiver component into a transfer position in which each object can be transferred from this holding component into this receiver component and
- in the output optimized mode on its way from one unloading device (E1, E2) to each other unloading device (E2, E1) each receiver component passes in relation to each holding component at least once into the transfer position.

15. Method according to one of Claims 11 to 14,
**characterized in that**
sorting is carried out firstly in the input optimized mode, and
subsequently in the output optimized mode.

## Revendications

1. Installation de tri d'objets notamment d'envois postaux plats,
dans laquelle l'installation comprend
- un dispositif ( 4 ) convoyeur d'entrée ,
- un dispositif ( 1, 2, 3 ) convoyeur de sortie,
- au moins un dispositif ( B1, B2 ) de chargement,
- au moins un dispositif ( E1, E2 ) de chargement, et
- un entraînement
dans laquelle
- l'entraînement est conformé pour que le dispositif ( 4 ) convoyeur d'entrée passe devant au moins un dispositif ( B1, B2 ) de chargement, pour que le dispositif ( 1, 2, 3 ) convoyeur de sortie passe au moins devant un dispositif ( E1, E2 ) de déchargement et pour déplacer le dispositif ( 4 ) convoyeur d'entrée par rapport au dispositif ( 1, 2, 3 ) convoyeur de sortie,
- chaque dispositif ( B1, B2 ) de chargement est conformé pour remplir le dispositif ( 4 ) convoyeur d'entrée d'au moins un objet lorsque le dispositif ( 4 ) convoyeur d'entrée passe devant le dispositif ( B1, B1 ) de chargement,
- le dispositif ( 4 ) convoyeur d'entrée et le dispositif ( 1, 2, 3 ) convoyeur de sortie se chevauchent dans au moins une zone ( Ü ) de transfert de manière à ce qu'un objet à trier puisse passer du dispositif ( 4 ) convoyeur d'entrée dans le ou sur le dispositif ( 1, 2, 3 ) convoyeur de sortie,
- le dispositif ( 4 ) convoyeur d'entrée est conformé pour transporter au moins un objet d'un dispositif ( B1, B2 ) de chargement à la zone ( Ü ) de transfert,
- le dispositif ( 1, 2, 3 ) convoyeur de sortie est conformé de manière à transporter au moins un objet de la zone ( Ü ) de transfert à un dispositif ( E1, E2 ) de déchargement,
- chaque dispositif ( E1, E2 ) de déchargement est conformé pour rendre possible le prélèvement d'au moins un objet qui se trouve dans ou sur le dispositif ( 1, 2, 3 ) convoyeur de sortie du dispositif ( 1, 2, 3 ) convoyeur de sortie,
**caractérisé en ce que**
l'installation comprend
- au moins deux dispositifs ( B1, B2 ) de chargement et
- au moins deux dispositifs ( E1, E2 ) de déchargement
l'installation peut passer entre un mode optimisé d'entrée et un mode optimisé de sortie,
dans un mode optimisé d'entrée
- les deux dispositifs ( B1, B2 ) de chargement et un dispositif ( E1 ) de déchargement sont activés et
- l'installation est conformée de manière à ce que le dispositif ( 4 ) convoyeur d'entrée passe devant les deux dispositifs ( B1, B2 ) de chargement et de manière à ce que le dispositif ( 1, 2, 3 ) convoyeur de sortie passe devant le dispositif ( E1 ) de déchargement activé et,
dans le mode optimisé de sortie
- un dispositif ( B1 ) de chargement et deux dispositifs (E1, E2) de déchargement sont activés et
- l'installation est conformée de manière à ce que le dispositif ( 4 ) convoyeur d'entrée passe devant le dispositif ( B1 ) de chargement activé et de manière à ce que le dispositif ( 1, 2, 3 ) convoyeur de sortie passe devant les deux dispositifs ( 1, 2, 3 ) de déchargement.

2. Installation suivant la revendication 1,
**caractérisée en ce que**
- dans le mode optimisé d'entrée l'autre dispositif ( E2 ) de déchargement et est désactivé et
- dans le mode optimisé de sortie l'autre dispositif ( B2 ) de chargement est désactivé.

3. Installation suivant la revendication 1 ou revendication 2,
**caractérisée en ce que**
le dispositif ( 4 ) convoyeur d'entrée comprend plusieurs composants d'arrêt,
chaque composant d'arrêt est conformé de manière à arrêter au moins à un objet à trier pendant le transport vers la zone ( Ü ) de transfert, et
l'installation est conformée de manière à ce que dans le mode optimisé d'entrée chaque composant d'arrêt traverse au moins en partie la zone ( Ü ) de transfert sur son chemin allant de chaque dispositif ( B1, B2 ) de chargement à chaque autre dispositif ( B2, B1 ) de chargement.

4. Installation suivant l'une des revendications 1 à 3,
**caractérisée en ce que**
le dispositif ( 1, 2, 3 ) convoyeur de sortie comprend plusieurs composants de réception,
chaque composant de réception est conformé de manière à recevoir au moins un objet à trier pendant le transport vers un dispositif ( E1, E2 ) de déchargement, et
l'installation est conformée de manière à ce que dans le mode optimisé de sortie chaque composant de réception traverse au moins en partie la zone ( Ü ) de transfert sur son trajet allant de chaque dispositif ( E1, E2 ) de déchargement à chaque autre dispositif ( E2, E1 ) de déchargement.

5. Installation suivant l'une des revendications 1 à 4,
**caractérisée en ce que**
le dispositif ( 4 ) convoyeur d'entrée comprend plusieurs composants d'arrêt,
chaque composant d'arrêt est conformé de manière à arrêter au moins un objet à trier pendant le transport vers la zone ( Ü ) de transfert,
le dispositif ( 1, 2, 3 ) convoyeur de sortie a plusieurs composants de réception,
chaque composant de réception est conformé de manière à recevoir un objet à trier pendant le transport vers un dispositif ( E1, E2 ) de déchargement, et
l'installation est conformée de manière à ce que
- dans le mode optimisé d'entrée chaque composant d'arrêt arrive sur son trajet allant de chaque dispositif ( B1, B2 ) de chargement à chaque autre dispositif ( B2, B1 ) de chargement par rapport à chaque composant de réception au moins un fois dans une position de transfert, dans laquelle chaque objet peut être transféré de ce composant d'arrêt à ce composant de réception, et
- dans le mode optimisé de sortie chaque composant de réception arrive sur son trajet allant de chaque dispositif ( E1, E2 ) de déchargement à chaque dispositif ( E2, E1 ) de déchargement par rapport à chaque composant d'arrêt au moins une fois dans la position de transfert.

6. Installation suivant l'une des revendications 1 à 5,
**caractérisé en ce que**
le dispositif ( 4 ) convoyeur d'entrée est conformé de manière à ce que
- dans le mode optimisé d'entrée des objets soient transportés le long d'un trajet de convoyage optimisé pour l'entrée,
dans lequel le trajet de convoyage optimisé pour l'entrée passe devant les deux dispositifs ( B1, B2 ) de chargement, et
- dans le mode optimisé de sortie à transporter des objets le long d'un trajet de convoyage optimisé pour la sortie,
dans laquelle le trajet de convoyage optimisé pour la sortie ne passe que sur le dispositif ( B1 ) de chargement activé et ne passe pas sur l'autre dispositif ( B2 ) de chargement.

7. Installation suivant la revendications 6,
**caractérisée en ce que**
l'entraînement est conformée de manière à ce que
le dispositif ( 4 ) convoyeur d'entrée passe dans le mode optimisé d'entrée plus rapidement sur les dispositifs ( B1, B2 ) de chargement que dans le mode optimisé de sortie,
**en ce que** le passage plus rapide compense le trajet de convoyage plus long qu'emprunte le dispositif ( 4 ) convoyeur d'entrée dans le mode optimisé d'entrée.

8. Installation suivant l'une des revendications 1 à 7,
**caractérisé en ce que**
le dispositif ( 1, 2, 3 ) convoyeur de sortie est conformé de manière à ce que
- dans le mode optimisé de sortie des objets sont transportés le long d'un trajet de convoyage optimisé de sortie,
dans laquelle le trajet de convoyage optimisé de sortie passe devant les deux dispositifs ( E1, E2 ) de déchargement, et
- dans le mode optimisé d'entrée des objets soient transportés le long d'un trajet de convoyage optimisé d'entrée,
dans laquelle le trajet de convoyage optimisé d'entrée ne passe que devant le dispositif ( E1 ) de déchargement activé et ne passe pas devant l'autre dispositif ( E2 ) de déchargement.

9. Installation suivant la revendication 8,
**caractérisée en ce que**
l'entraînement est conformé de manière à ce que
le dispositif ( 1, 2, 3 ) convoyeur de sortie passe dans le mode optimisé de sortie plus rapidement devant les dispositifs ( E1, E2 ) de déchargement que dans le mode optimisé d'entrée, le passage plus rapide compense le trajet de convoyage plus long qu'emprunte le dispositif ( 1, 2, 3 ) convoyeur de sortie dans le mode optimisé de sortie.

10. Installation suivant l'une des revendications 1 à 9,
**caractérisée en ce que**
l'entraînement est conformé de manière à ce que
l'entraînement puisse déplacer le dispositif ( 4 ) convoyeur d'entrée et le dispositif ( 1, 2, 3 ) convoyeur de sortie,
le dispositif ( 4 ) convoyeur d'entrée et le dispositif ( 1, 2, 3 ) convoyeur de sortie se déplacent en sens contraire le long de la zone ( Ü ) de transfert.

11. Procédé de tri d'objets, dans lequel
- un dispositif ( 4 ) convoyeur d'entrée passe devant au moins un dispositif ( B1, B2 ) de chargement,
- un dispositif ( 1, 2, 3 ) convoyeur de sortie passe devant au moins un dispositif ( E1, E2 ) de déchargement,
- chaque objet à trier passe de l'un des dispositifs ( B1, B2 ) de chargement dans le ou sur le dispositif ( 4 ) convoyeur d'entrée,
- le dispositif ( 4 ) convoyeur d'entrée transporte l'objet à trier vers une zone ( Ü ) de transfert,
- l'objet à trier passe dans la zone ( Ü ) de transfert du dispositif ( 4 ) convoyeur d'entrée sur ou dans le dispositif ( 1, 2,3 ) convoyeur de sortie,
- le dispositif ( 1, 2,3 ) convoyeur de sortie fait passer l'objet à trier devant au moins un dispositif ( E1, E2 ) de déchargement et
- l'objet à trier est prélevé du dispositif ( 1, 2, 3 ) convoyeur de sortie lorsque l'objet passe devant le dispositif ( E1, E2) de déchargement,
**caractérisé en ce que**
on utilise le dispositif ( B1, B2 ) de chargement et deux dispositifs ( E1, E2 ) de déchargement,
on effectue le tri au choix dans un mode optimisé d'entrée ou dans un mode optimisé de sortie, dans le mode optimisé d'entrée
- on active les deux dispositifs ( B1, B2 ) de chargement et un dispositif ( E1 ) de déchargement et
- on fait passer le dispositif ( 4 ) convoyeur d'entrée devant les deux dispositifs ( B1, B2 ) de chargement et
- on fait passe le dispositif ( 1, 2, 3) convoyeur de sortie devant le dispositif ( E1 ) de chargement activé et
dans le mode optimisé de sortie
- on active un dispositif ( B1 ) de chargement et les deux dispositifs ( E1, E2 ) de déchargement,
- on fait passer le dispositif ( 4 ) convoyeur d'entrée devant le dispositif ( B1 ) de chargement activé et
- on fait passer le dispositif ( 1, 2, 3 ) convoyeur de sortie devant les deux dispositifs ( E1, E2 ) de déchargement.

12. Procédé suivant la revendication 11,
**caractérisé en ce que**
le dispositif ( 4 ) convoyeur d'entrée comprend plusieurs composants d'arrêt,
dans le mode optimisé d'entrée on fait passer chaque composant d'arrêt devant les deux dispositifs ( B1, B2 ) de chargement, dans le mode optimisé sortie on fait passer chaque composant d'arrêt devant le dispositif ( B1 ) de chargement activé et, dans les deux états chaque composant d'arrêt arrête respectivement au moins un objet à trier pendant le transport vers la zone ( Ü ) de transfert.

13. Procédé suivant la revendication 11 ou la revendication 12,
**caractérisé en ce que**
le dispositif ( 1, 2, 3 ) convoyeur de sortie comprend plusieurs composants de réception,
dans le mode optimisé d'entrée on fait passer chaque composant de réception devant le dispositif ( E1 de déchargement activé,
dans le mode optimisé de sortie on fait passer chaque composant de réception devant deux dispositifs ( E1, E2 ) de déchargement et,
dans les deux états chaque composant de réception reçoit respectivement au moins un objet à trier pendant le transport de la zone ( Ü ) de transfert à un dispositif ( E1, E2 ) de déchargement.

14. Procédé suivant l'une des revendications 11 à 13,
**caractérisé en ce que**
le dispositif ( 4 ) convoyeur d'entrée comprend plusieurs composants d'arrêt,
chaque composant d'arrêt arrête respectivement au moins un objet à trier pendant le transport vers la zone ( Ü ) de transfert,
le dispositif ( 1, 2, 3 ) convoyeur de sortie comprend plusieurs composants de réception,
chaque composant de réception reçoit respectivement au moins un objet à trier pendant le transport vers un dispositif ( E1, E2 ) de déchargement, et
- dans le mode optimisé d'entrée chaque composant d'arrêt passe sur son trajet allant de chaque dispositif ( B1, B2 ) de chargement à chaque autre dispositif ( B2 ) de chargement au moins une fois dans une position de transfert par rapport à chaque composant de réception position, dans laquelle chaque objet peut passer de ce composant d'arrêt à ce composant de réception, et
- dans le mode optimisé de sortie chaque composant de réception passe sur son trajet allant de l'un des dispositifs ( E1, E2 ) de déchargement à l'autre dispositif ( E2, E1 ) de déchargement par rapport à chaque composant d'arrêt au moins une fois dans la position de transfert.

15. Procédé suivant l'une des revendications 11 à 14,
**caractérisé en ce que**
on effectue d'abord le tri dans le mode optimisé d'entrée et ensuite dans le mode optimisé de sortie.
